# EUROPÄISCHE PATENTANMELDUNG

(11) **EP 0 017 113 A1**
(43) Veröffentlichungstag der Anmeldung: **15.10.1980**
(21) Anmeldenummer: 80101522.3
(22) Anmeldetag: 22.03.1980
(51) Int. Cl.: B41J 3/04, D06B 11/00

(54) **Vorrichtung und Verfahren zur Aufzeichnung von Informationen**

(30) Priorität: 03.04.1979 DE 2913219
(71) Anmelder: Agfa-Gevaert AG, D-51373 Leverkusen (DE)
(72) Erfinder: Meyer, Rudolf, Dr., D-5090 Leverkusen (DE)

(57) **Zusammenfassung**

Die Erfindung beinhaltet eine Vorrichtung und ein Verfahren zur Erzeugung einer Vielzahl von Flüssigkeitsfäden und -tropfen zur Aufzeichnung von Informationen auf einen bewegten Datenträger (9), wobei auf einer Ablauffläche (1) ein homogener Flüssigkeitsfilm (5) erzeugt wird, der Film in freifallende Flüssigkeitsfäden (6) und die Fäden in Tropfen (7) zerlegt werden und die für die Information nicht benötigten Tropfen ausgesondert und aufgefangen werden.

## Beschreibung

Die Erfindung betrifft eine Vorrichtung und ein Verfahren zur Erzeugung einer Vielzahl von Flüssigkeitsfäden und -tropfen zur Aufzeichnung von Informationen auf einen bewegten Datenträger.

Es sind eine Vielzahl von Verfahren und Vorrichtungen bekannt, die zur Aufzeichnung von Informationen auf Datenträger gefärbte Flüssigkeiten und gefärbte Flüssigkeitsstrahlen benutzen. Diese Flüssigkeitsspritzverfahren unterscheiden sich von den konventionellen Verfahren der Informations- oder Bildaufzeichnungsverfahren wie der Photographie oder Elektrophotographie grundsätzlich in zweifacher Hinsicht:
Es sind Scan-Verfahren, die Bildelemente entstehen wie beim Fernsehen zeitlich hintereinander und nicht parallel wie bei der integralen Photographie.

Der Farbstoff wird auf einen im Prinzip beliebigen Träger aufgebracht, der allenfalls eine sehr billige Beschichtung trägt; das Bild bedarf keiner anschließenden Verarbeitung.

Die Vorteile und die Möglichkeiten sowie die Ausführungsformen derartiger Flüssigkeitsspritzverfahren sind z.B. in einem Plenarvortrag des internationalen Kongresses für Reprographie und und Information 1975 (Seite 184 bis 199) ausführlich beschrieben.

Meist werden beim Flüssigkeitsspritzverfahren (Fluid - Jet - Verfahren) die Flüssigkeiten in kleine Mengen unterteilt, um kleinste Informationseinheiten zu schaffen. Die Herstellung dieser kleinsten Informationseinheiten erfolgt meist durch die Erzeugung eines möglichst feinen Flüssigkeitsstrahles, der dann in einzelne zeitlich und räumlich aufeinanderfolgende Tropfen aufgeteilt wird. Diese Tropfenbildung erfolgt in der Luft meist spontan, kann aber auch durch gezielte mechanische Modulation des Strahles erfolgen. Derartige Verfahren beschreibt A. Mänsson (Electric Control of Fluid Jets, Report 1/1972, Department of electrical measurements, Lund Institute of Technic, Sweden 1972).

Ein einzelner Flüssigkeitsstrahl ergibt naturgemäß auch nur eine Informationsspur und es bedarf deshalb eines erheblichen Zeitaufwands, um grössere Informationsfelder auf einen Datenträger aufzubringen. Zur Erzeugung der Information müssen technische Hilfsmittel zur Ablenkung des Flüssigkeitsstrahles oder des Datenträgers eingesetzt werden.

Die Informationserzeugung erfolgt wie in zahlreichen Schriften (wie z.B. im Kongreßband 4. Internationaler Kongreß für Fotografie und Imformation 1975,Seite 184 - 199 und im Melliand Textilberichte 58, 1977, Seite 160) beschrieben, im allgemeinen durch Absonderung der nicht erwünschten kleinsten Informationseinheiten, der Tropfen. Hierzu sind eine Reihe von Verfahren bekannt.

Weit verbreitet und häufig angewendet ist die elektrische Aufladung des Strahles am Tropfenbildungspunkt durch Influenz und die anschließende Ablenkung der Tropfen in einem elektrischen Feld. Hierbei muß entweder die Aufladung der Tropfen informationsgemäß moduliert werden oder aber bei gleichmäßiger Aufladung der Tropfen das ablenkende elektrische Feld, so daß die abgelenkten für die Information nicht benötigten Tropfen nicht auf den Datenträger gelangen, sondern einem Auffänger zugeleitet werden. Es sind jedoch auch Anordnungen denkbar, bei welcher der nicht abgelenkte Tropfen abgefangen wird.

Auch sind Anordnungen bekannt, bei welchen die informationsgemäße Aussonderung der Tropfen durch Abblasen der Tropfen mit Luftdüsen oder durch eine mechanische Blendensteuerung erfolgt. (J.Eibl, Melliand Textilberichte 57 (1976) Seite 409 und P.Burnett, Carpet & Ruy Industrie 7 (1974) Seite 26).

Es ist auch möglich, Flüssigkeiten mit magnetisierbaren Teilchen als Datenerzeuger zu verwenden. Die informationsgemäße Aussonderung erfolgt in einem Magnetfeld, nachdem die Tropfen vorher magnetisiert wurden.

Diese Verfahren werden in den Offenlegungsschriften DE-OS 2 340 120, DE-OS 26 19 103, DE-OS 26 19 103 und DE-OS 26 28 153 sowie in der US-PS 3 510 878 beschrieben.

Desgleichen lassen sich auch dielektrische Flüssigkeiten verwenden, die elektrisch permanent geladene, meist farbgebende Pigmente enthalten, wie sie z.B. bei den elektrofotografischen Verfahren mit Flüssigtoner verwendet werden. Man benötigt dann keine Aufladungselektrode, sondern kann die informationsgemäße Aussonderung in entsprechend gesteuerten Ablenkelektroden vornehmen.

In einer ähnlichen Weise lassen sich auch fotoleitende Flüssigkeiten oder Flüssigkeiten mit eingebetteten Fotoleiterteilchen verwenden. Die Aufladung mit elektrischen Ladungen erfolgt vorzugsweise homogen durch Coronaentladung. Die Entladung oder Umladung erfolgt durch Belichtung. Die informationsgemäße Separierung geschieht durch ein konstantes elektrisches Ablenkfeld.

Ebenso ist auch die bildmäßige Beladung von Flüssigkeitstropfen mit Hilfe von durch Coronaentladung erzeugten und beschleunigten elektrischen Ladungen möglich. Bei diesem und dem vorhergehenden Verfahren ist die Beladung vom Tropfenbildungspunkt nicht abhängig.

Diese Verfahren sind im einzelnen in Melliand Textilberichte 58(1977), Seite 160 ff beschrieben.

Bei der Verwendung nur eines einzigen Flüssigkeitsstrahles sind diese Verfahren relativ langsam und dementsprechend teuer. Es sind deshalb Anordnungen vorgeschlagen worden, die eine Vielzahl parallel laufender Flüssigkeitsstrahlen nebeneinander oder in bestimmten Mustern gleichzeitig erzeugen. Diese Mehrfachanordnung ist zum Beispiel in den US-Patenten 3 577 198 und US-PS 3 560 641 beschrieben.

Mit diesen Anordnungen wird der erforderliche Zeitaufwand geringer und der Transportaufwand für den Informationsträger über den Datenträger einfacher. Der technische Aufwand für die gleichzeitige Erzeugung vieler paralleler Strahlen wächst aber erheblich und ist kostenmäßig nicht tragbar. Die Störanfälligkeit bei einer Vielzahl von Düsen durch Verstopfung ist sehr groß.

Bei der Erzeugung sehr feiner Flüssigkeitsstrahlen müssen die Flüssigkeiten daher gefiltert werden, da die Strahlerzeugung durch entsprechend feine Düsen erfolgt, die sich bei Anwesenheit von Feststoffpartikeln leicht verstopfen oder den Strahl aus der Parallelrichtung auslenken, wenn sich an einem Düsenrand eine Verkrustung gebildet hat.

Diese Verfahren eignen sich deshalb auch nicht zur Verwendung von substantiven Farben oder Pigmenten in den Flüssigkeiten. Weiterhin darf auch die Flüssigkeit keine zu hohe Viskosität besitzen, da sie sonst nur unter sehr hohem Druck durch die feinen Düsen preßbar ist oder zu wenig Flüssigkeit den Datenträger erreicht.

Der Erfindung liegt die Aufgabe zugrunde ein Verfahren und eine Vorrichtung zu finden, welche wirtschaftlich und düsenfrei eine Vielzahl von Flüssigkeitsstrahlen über eine beliebige Breite erzeugen und informationsgemäß auf einen Datenträger aufbringen können und welche erlauben, beliebige Flüssigkeiten zu verwenden.

Erfindungsgemäß wurde die Aufgabe dadurch gelöst, daß die Aufzeichnungsflüssigkeit zur Erzeugung der Flüssigkeitsfäden aus mindestens einem Zulaufschlitz im oberen Teil einer geneigten Kaskadenablauffläche austritt, die Flüssigkeit als Film über die Ablauffläche abläuft und sich hierbei zu einem Film homogenisiert, der homogene Flüssigkeitsfilm im unteren Bereich der gesamten Breite der Kaskadenablauffläche in Flüssigkeitsfäden zerlegt wird, die Flüssigkeitsfäden in Tropfen zerlegt werden und die Tropfen zueinander parallel im freien Fall senkrecht nach unten fallen, wobei die informationsgemäß nicht erwünschten Tropfen ausgesondert und einem Auffänger zugeführt werden und die für die Information benötigten Tropfen auf einen Datenträger auftreffen, wobei der Datenträger unter dem fallenden Tropfenvorhang durchbewegt wird.

Die erfindungsgemäße Lösung der Aufgabe schafft ein Strahlerzeugungsverfahren, welches in der Vielfalt seiner Nutzbarkeit alle bisher bekannten Verfahren weit übertrifft. Vor allem erlaubt dieses erfindungsgemäße Verfahren die Aufzeichnungsflüssigkeit in ihren Eigenschaften in weiten Bereichen zu variieren. So erlaubt das Verfahren folgende Eigenschaften der Aufzeichnungsflüssigkeit zu verändern
1. Strahldurchmesser durch Variieren der auf die Ablauffläche aufgegebenen Flüssigkeitsmenge
2. Strahlanzahl/cm durch Ausbildung der Ablauffläche
3. Viskosität da keine Düsen vorhanden sind kann die Viskosität in weiten Grenzen frei gewählt werden
4. Möglichkeit der Einlagerung vor Feststoffpartikeln (Pigmente) das Fehlen von Düsen erlaubt eine freie Wahl der Aufzeichnungsflüssigkeit in ihrer Struktur
5. Dosierung die Dosierung kann kontinuierlich durch Aufgabe von mehr oder weniger Aufzeichnungsflüssigkeit auf die Ablauffläche verändert werden.

In der Begießtechnik sind Ablauf-Kaskaden für Flüssigkeiten beschrieben (z.B. in der DE-AS 19 28 025 und DE₋AS 19 28 031) in Breiten bis zu zwei Metern ausgeführt, so daß es prinzipiell auch möglich ist das erfindungsgemäße Verfahren bis zu 2 Metern Breite und auch darüber auszuführen. Das Verfahren erlaubt es erstmals ein Vielfachstrahlerzeugungsverfahren vorzustellen, welches mit geringem Aufwand und größter Variabilität über die meisten technisch vorkommenden Breiten für Beschichtung und Bedruckung beherrschbar ist.

Die Erfindung beinhaltet auch eine Vorrichtung zur Durchführung des Verfahrens, wobei am oberen Ende einer geneigten Ablauffläche mindestens ein quer zur Ablauffläche verlaufender Zulaufschlitz mit einem darin befindlichen Verteilerrohr zum gleichmäßigen Austritt einer Aufzeichnungsflüssigkeit angeordnet ist und im unteren Bereich der geneigten Ablauffläche Einrichtungen zur Aufspaltung des homogenen Flüssigkeitsfilmes in Flüssigkeitsfäden und weitere Einrichtungen zur Zerlegung der einzelnen Flüssigkeitsfäden in Tropfen vorgesehen sind. Zur Aussonderung und zum Auffangen der nicht für die Informationsaufzeichnung erwünschten Tropfen sind zwischen der Ablaufkante und dem Datenträger Vorrichtungen vorgesehen, und der Datenträger ist senkrecht zur Ablaufkante der Ablauffläche im wesentlichen waagerecht durch eine Transporteinrichtung bewegbar.

In einer besonders vorteilhaften Ausführungsform der Erfindung ist die geneigte Ablauffläche im oberen Bereich mit mehreren Zulaufschlitzen für verschiedene Aufzeichnungsflüssigkeiten versehen.

Die erfindungsgemäße Vorrichtung zeigt außer den durch das neue Verfahren bedingten Vorteilen weitere erhebliche Variationsmöglichkeiten für die Flüssigkeitsstrahlaufzeichnung. Aus der Gießtechnik ist es bekannt, die Kaskadenablauffläche in ihrer Neigung zu verstellen (US-PS 3 289 632) um die Abflußgeschwindigkeit zu variieren. Auch ist bekannt, durch die Wahl des Abstandes der Ablaufkante zum Datenträger die Fallgeschwindigkeit der Tropfen bis zum Auftreffen auf den Datenträger zu wählen (DE-AS 19 28 031), wodurch sich gewünschte Eigenschaften des Bildes auf dem Datenträger zusätzlich wählen lassen.

Erfindungsgemäß kann die Ablaufkaskade nicht nur aus einem Ablaufschlitz bestehen, sondern aus mehreren. Die aus den Schlitzen tretenden Flüssigkeiten legen sich dann auf der Ablauffläche als Flüssigkeitsfilme in laminarer Strömung übereinander, ohne daß eine Vermischung stattfindet. Erst bei der Tropfenbildung erfolgt dann zwangsläufig eine Vermischung der einzelnen Kaskadenfilme. Wenn man aus den Kaskadenschlitzen verschiedenfarbige Flüssigkeiten laufen läßt, so kann man je nach Dosierung über Dosierpumpen beliebige Farbmischungen herstellen.

Bekannt geworden sind in der Begießtechnik bis 6-fach Kaskaden, also mit 6 Austretschlitzen. Es ist mit einem derartigen System so möglich, eine 6-fach Farbmischung herzustellen. Damit kann man eine außerordentliche große Farbvariabilität erreichen, die die der besten Farbdrucke erreicht.

Da während des Laufes der Kaskade die Dosierungen verändert werden können, lassen sich während des Begusses streifenförmige Farbänderungen beliebiger Art auf einfachste Weise erzeugen.

Kombiniert man diese Farbmischungs- und Dosiermöglichkeiten mit den Möglichkeiten der noch zu er- örternden Separierungsmöglichkeiten von Tropfen, so lassen sich außer den streifenförmigen Farbmustern zusätzlich auch über die Breite variierbare beliebige geometrische oder bildmäßige Muster aufbringen. Das ist insbesondere für den Tapeten- und Textildruck interessant.

Erfindungsgemäß kann die Aufspaltung des homogenen Flüssigkeitsfilmes in Flüssigkeitsfäden im unteren Bereich der Ablauffläche auf verschiedene Art und Weise erfolgen.

In einer vorteilhaften Ausführungsform werden im unteren Bereich der Ablauffläche Kerbrillen eingearbeitet. Der homogene. Film wird durch die Rillen in einzelne parallele Flüssigkeitsfäden getrennt.

In einer anderen Ausführungform werden im unteren Bereich der geneigten Ablauffläche Leitbleche kammartig aufgesetzt, die den homogenen Strom in Flüssigkeitsfäden aufteilen.

Eine spezielle Ausführungsform zeichnet sich dadurch aus, daß die kammartigen Leitbleche in die Ablauffläche eingearbeitet sind und die Kammzähne nach oben gekrümmt sind. Der Aufzeichnungsflüssigkeitsfilm wird durch die Kammzähne geteilt und fließt zwischen diesen als einzelne Fäden vor der Ablauffläche ab.

In einer besonderen Ausführungsform ist das in die Ablauffläche eingearbeitete Leitblech ebenfalls nach oben abgebogen und am tiefsten Punkt mit Ablauflöchern versehen, die die Auftrennung des Flüssigkeitsfilmes in Fäden bewirken.

Es wurde gefunden, daß die Aufspaltung des homogenen Flüssigkeitsfilmes in Flüssigkeitsfäden durch Vorsehen von hydrophoben und hydrophilen Bereichen möglich ist.

Werden die hydrophoben Bereiche parallel zur Ablauffläche im unteren Bereich keilförmig sich in Ablaufrichtung erweiternd aufgebracht, so verengen diese den hydrophilen Bereich in welchem sich die Flüssigkeitsfäden bilden.

Im Falle einer wäßrigen Tinte oder Flüssigkeit zieht sich diese aus den hydrophoben Bereichen zurück und fließt nur noch in den hydrophilen Bereichen, so daß die gewünschten Flüssigkeitsfäden entstehen.

Schließlich wurde-gefunden, daß es auch möglich ist, den homogenen Flüssigkeitsfilm durch einen Gasstrahler mit Verteilerrohr in Fäden aufzuspalten. Hierbei werden Gasstrahlen, z.B. Luftstrahlen auf die Ablaufkante so geblasen, daß sich der Flüssigkeitsfilm in einzelne Fäden aufspaltet. Statt der ständig zuzuführenden Luft kann dieser Effekt auch dadurch erreicht werden, daß quer zur Ablaufrichtung ein stehendes Schall- oder Ultraschallwellenfeld zur pneumatischen Zerlegung des homogenen Flüssigkeitsfilmes erzeugt und angelegt wird.

Natürlich kann der erfindungsgemäße Effekt auch durch die Kombination der vorstehend beschriebenen Maßnahmen erzielt werden.

Die Zerlegung der einzelnen erzeugten Flüssigkeitsfäden in Tropfen kann in der erfindungsgemäßen Vorrichtung dadurch erzeugt werden, daß im unteren Bereich der Ablauffläche Elemente angebracht sind, die periodische Schwingungen erzeugen.

Ein wichtiger Schritt zur Handhabung der Informationsaufzeichnung ist der Zerfall des Strahles in einzelne Tropfen. Für die Technik der Informationsaufzeichnung ist es günstig, wenn alle Strahlen zum gleichen Zeitpunkt nach der Strahlerzeugung in Tropfen zerfallen und es ist im allgemeinen auch günstig, wenn alle Tropfen gleich großes Volumina besitzen. Auch hat es sich als technisch günstig erwiesen, wenn der Strahl möglichst nahe des Entstehungsortes in Tropfen zerfällt, dieser Punkt kann z.B. bei erhöhter Viskosität oder entsprechend niedrig gestellter Oberflächenspannung sehr weit vom Entstehungsort des Strahles liegen.

Es hat sich deshalb bereits in den Düsenanordnungen als günstig erwiesen, den Strahl mit einer auf den Strahl übertragenen mechanischen Modulation in entsprechende Tropfen zerfallen zu lassen.

Auch in der erfindungsgemäßen Anordnung hat sich das Verfahren als brauchbar erwiesen, indem der unterste Teil der Ablauffläche dünn ausgeführt wird und darunter Elemente in Kontakt angebracht werden, die zu periodischen Schwingungen befähigt sind, wie z.B. Piezoschwinger.

In einer anderen Ausführungsform der erfindungsgemäßen Vorrichtung sind zur Zerlegung der einzelnen Flüssigkeitsfäden in Tropfen Schallwellen vorgesehen, die die Ablauffläche umgebende Luft und da insbesondere die Kante an der die Strahlbildung erfolgt, in periodische Schwingungen versetzt. Dies wird zum Beispiel erreicht durch in der Nähe angebrachte Lautsprecher entsprechender Frequenz und Leistung (Abb. 6).

Für das erfindungsgemäße Verfahren und die Vorrichtung lassen sich überraschenderweise alle bekannten Verfahren und Einrichtung zur Aussonderung der nicht für die Informationsaufzeichnung benötigten Tropfen verwenden.

So die weit verbreitete elektrische Aufladung des Strahles am Tropfenbildungspunkt durch Influenz und Ablenkung in einem elektrischen Feld. Dabei muß entweder die Aufladung des Flüssigkeitstropfens informationsgemäß moduliert werden oder das ablenkende elektrische Feld. Die abgelenkten Tropfen gelangen nicht auf den Aufzeichnungsträger. Es sind jedoch auch Anordnungen denkbar, wo der nicht-abgelenkte.Tropfen abgefangen wird.

Es läßt sich auch eine Anordnung verwenden, bei welcher zur Aussonderung der nicht für die Informationsaufzeichnung benötigten Tropfen Luftdüsen angeordnet sind. Statt der Luftdüsen können auch mechanische Blendensteuerungen verwendet werden.

Ebenso ist es möglich, in der erfindungsgemäßen Vorrichtung Flüssigkeiten mit magnetisierbaren Teilchen zu verwenden. Die informationsgemäße Aussonderung erfolgt in einem Magnetfeld. Diese Flüssigkeiten sind insofern interessant, weil es in den letzten Jahren gelang, wie bereits erwähnt, magnetisierbare Feinsstteilchen in den verschiedensten Farben herzustellen, so daß die Informationsaufzeichnung nach dieser Methode sowohl optisch als auch magnetisch lesbar auf dem Informationsträger niedergelegt werden könnte.

Die erfindungsgemäße Vorrichtung bereitet hierbei erheblich weniger Schwierigkeiten als die bekannten Aufzeichnungsverfahren mit Düsen, da keine Störungen durch Düsenverstopfungen auftreten.

Das gleiche gilt auch für Vorrichtungen, die zur Aussonderung der nicht für die Informationsaufzeichnung benötigten Tropfen dielektrische Flüssigkeiten und Ablenkelektroden vorsehen oder die bei photoleitenden Aufzeichnungsflüssigkeiten ein Corotron zur impulsweisen homogenen Aufladung über der Ablauffläche und zur Um- oder Entladung eine Belichtungseinrichtung und zur Aussonderung einen Ablenkkondensator verwenden. Bei diesen Verfahren ist die Beladung vom Tropfenbildungspunkte nicht abhängig.

Das erfindungsgemäße Verfahren und die Vorrichtung zeigen überraschenderweise eine Vielzahl von Kombinationsmöglichkeiten, wie sie bisher in keinem Strahlerzeugungsverfahren und keiner Vorrichtung möglich waren. Diese Eigenschaften geben die Möglichkeit einer weitgehenden Anpassung an alle technischen Erfordernisse.

Das erfindungsgemäße Verfahren, bei welchem die kleinsten Informationseinheiten, die Tropfen, gemäß einer vorgegebenen gewünschten Information auf einen Träger abgelagert werden und lesbar werden ist nicht auf optische Lesbarkeit beschränkt, sondern kann auch für magnetische oder elektronische Lesbarkeit und Abtastung Verwendung finden.

Ein erfindungsgemäßer Effekt kann auch durch eine Kombination der vorstehend beschriebenen Maßnahmen erzielt werden.

Die Erfindung wird nachstehend anhand der Zeichnungen näher beschrieben.

Es zeigt:
Figur 1 eine schematische Darstellung der Vorrichtung
Figur 2 die Erzeugung der Flüssigkeitsfäden mit Kerbrillen
Figur 3 die Erzeugung der Flüssigkeitsfäden mit einem aufgesetzten Leitkamm
Figur 4 die Erzeugung der Flüssigkeitsfäden mit einem gekrümmten Leitkamm
Figur 5 die Erzeugung der Flüssigkeitsfäden mit Ablauflöchern
Figur 6 die Erzeugung der Flüssigkeitsfäden mit hydrophoben und hydrophilen Bereichen
Figur 7 die Erzeugung der Flüssigkeitsfäden mit Gasstrahler und Verteilerrohr
Figur 8 die Überführung der Flüssigkeitsfäden in Tropfen mittels Schwingelementen
Figur 9 die Überführung der Flüssigkeitsfäden in Tropfen mittels Schallgeber
Figur 10 die Ausscheidung nicht erwünschter Tropfen durch elektrische Ladungen
Figur 11 die Ausscheidung nicht erwünschter Tropfen durch Luftstrahl
Figur 12 die Ausscheidung nicht erwünschter Tropfen durch ein Magnetfeld
Figur 13 die Ausscheidung nicht erwünschter Tropfen durch einen Ablenkkondensator
Figur 14 die Ausscheidung nicht erwünschter Tropfen durch Lichteinwirkung

Die Erfindung ist in Figur 1 schematisch dargestellt. Sie besteht aus einer Kombination einer erfinderisch modifizierten Ablaufkaskade, und aus teilweise bekannten Einrichtungen 18,19 zur Bildung von Tropfen 7 aus Flüssigkeitsstrahlen 6 und aus Ablenkeinheiten und deren Einrichtungen 20 - 30 sowie aus durch Walzen 10 transportierten Aufzeichnungsträgern oder Datenträgern 9.

Eine oder mehrere Aufzeichnungsflüssigkeiten 4 werden seitlich mittels Verteilerrohr 3 in die Ablaufkaskade eingeführt und treten gleichmäßig und beruhigt durch einen oder mehrere Zulaufschlitze 2 auf die geneigte Ablauffläche 1 aus. Beim Abwärtsgleiten bildet die Flüssigkeit 4 einen homogenen Flüssigkeitsfilm oder -filme 5, der oder die sich in laminarer Strömung zur Ablaufkante 8 bewegt oder bewegen. Bei mehreren verschiedenen Aufzeichnungsflüssigkeiten 4 legen sich diese in exakt getrennten Schichten ohne jegliche Vermischung übereinander.

Im Bereich der Ablaufkante 8 sind Einrichtungen 11 - 17 vorgesehen, die den homogenen sich mit gleicher Geschwindigkeit und gleicher Dicke bewegenden Flüssigkeitsfilm 5 in Flüssigkeitsfäden 6 aufspalten. Diese Einrichtungen werden später beschrieben. Durch Einrichtungen 18,19 werden diese Flüssigkeitsfäden 6 in Tropfen 7 aufgespalten, wobei diese Einrichtungen 18,19 bewirken, daß weitgehend über die gesamte Breite der Ablaufkante 8 die Tropfen 7 gleichzeitig aus den Fäden 6 entstehen.

Die Fäden 6 und Tropfen 7 bewegen sich nebeneinander parallel zur Ablaufkante 8 im freien Fall senkrecht nach unten und passieren eine später noch zu beschreibende Ablenkeinheit und deren Einrichtungen 20 - 30, die die Tropfen 7, die aufgrund der Information für die Aufzeichnung auf dem Datenträger 9 nicht erwünscht sind in einen Auffänger 23 ausscheiden. Die für die Information auf dem Datenträger 9 erforderlichen Tropfen 7 werden nicht abgelenkt und fallen auf den Datenträger 9, der durch Transporteinrichtungen 10 unter dem Tropfenvorhang kontinuierlich oder auch diskontinuierlich durchgeführt wird. Diese Einrichtung wird Strahlkaskade genannt.

Das Aufteilen des homogenen Flüssigkeitsfilmes 5 kann auf verschiedene Art und Weise erfolgen.

Figur 2 zeigt eine Ausführungsform, bei welcher im unteren Bereich der Ablauffläche 1 Kerbrillen 11 eingearbeitet sind, die den homogenen Flüssigkeitsfilm 5 in Flüssigkeitsfäden 6 auftrennen, bevor er auf den bewegten Datenträger 9 fällt. Die Anzahl Breite und Tiefe der Kerbrillen 11 richtet sich nach der gewünschten Flüssigkeitsfadenart und ist frei wählbar.

Figur 3 zeigt eine weitere Ausführungsform, bei welcher auf den unteren Bereich der Ablauffläche 1 ein Leitkamm 12 aufgesetzt ist, der den homogenen Flüssigkeitsfilm 5 in einzelne Flüssigkeitsfäden 6 aufteilt, die sich ihrerseits dann auch ohne zusätzlichen Massnahmen beim freien Fall in Flüssigkeitstropfen 7 aufspalten.

In Figur 4 ist ein kammartiges Leitblech 13 in die Ablauffläche 1 eingelassen und die Kammzähne sind hochgebogen. Der homogene Flüssigkeitsfilm 5 trennt sich zwischen den Kammzähnen in Flüssigkeitsfäden 6 auf, die dann im freien Fall auf den Datenträger 9 fallen.

Auch ist es möglich, wie in Figur 5 gezeigt, ein in die Ablauffläche 1 eingearbeitetes Blech wie in Figur 4 nach oben abzubiegen und dieses. an der niedrigsten Stelle mit einer Vielzahl von Bohrungen 14 zu versehen durch welche der homogene Flüssigkeitsfilm 5 als Flüssigkeitsfäden 6 abfließt.

Bei hydrophilen Flüssigkeiten, zum Beispiel wäßrigen Tinten oder Flüssigkeiten, kann die Ablauffläche 1 im unteren Bereich, wie in Figur 6 gezeigt, mit schmalen parallelen sich in Ablaufrichtung verbreiternden hydrophoben Bereichen 15 versehen sein. Der homogene Flüssigkeitsfilm zieht sich aus den hydrophoben Bereichen infolge seiner Oberflächenspannung zurück und fließt dann nur noch in den hydrophilen Bereichen 16. Es entstehen so die gewünschten Flüssigkeitsfäden 6.

In Figur 7 ist eine weitere Möglichkeit zur Aufspaltung des homogenen Flüssigkeitsfilmes in Fäden 6 aufgezeigt. Gas, zum Beispiel Luft, wird über ein Verteilerrohr im unteren Bereich der Ablauffläche 1 Strahldüsen 17 zugeleitet. Beim Ausströmen der Luft aus den Düsen 17 gegen den Film 5 wird dieser gestört und zerlegt sich in einzelne Flüssigkeitsfäden 6, die als Flüssigkeitstropfen im freien Fall auf den Datenträger 9-fallen.

In der gleichen Art und Weise wirkt auch ein stehendes Schallfeld oder Ultraschallfeld, welches quer zur Ablaufrichtung im unteren Bereich der Ablauffläche 1 oder unterhalb der Ablaufkante 8 angelegt wird.

Der erfindungsgemäße Effekt kann auch durch Kombination dieser Massnahmen erreicht werden.

Ein wichtiger Schritt zur Handhabung der Informationsaufzeichnung ist der Zerfall des Strahles in einzelne Tropfen, wie schon erwähnt. Für die Technik der Informationsaufzeichnung ist es günstig, wenn alle Strahlen zum gleichen Zeitpunkt nach der Strahlerzeugung in Tropfen zerfallen und es ist im allgemeinen auch günstig, wenn alle Tropfen gleich großes Volumina besitzen. Auch hat es sich als technisch günstig erwiesen, wenn der Strahl möglichst nahe des Ent stehungsortes in Tropfen zerfällt, dieser Punkt kann z.B. bei erhöhter Viskosität oder entsprechend niedrig gestellter Oberflächenspannung sehr weit vom Entstehungsort des Strahles liegen.

Es hat sich deshalb bereits in den früher beschriebenen Düsenanordnungen als günstig erwiesen, den Strahl mit einer auf den Strahl übertragenen mechanischen Modulation in entsprechende Tropfen zerfallen zu lassen.

In Figur 8 ist eine Strahlkaskade dargestellt, bei welcher der homogene Flüssigkeitsfilm 5 auf dem unteren Teil der Ablauffläche 1 durch Kerbrillen 11 und durch hydrophobe Bereiche 15 in Flüssigkeitsfäden 6 aufgespalten wird. Im Bereich der Ablaufkante 8 sind unter der in diesem Bereich dünnen Ablauffläche 1 Elemente 18 von unten in Kontakt gebracht, die zu periodischen Schwingungen befähigt sind, zum Beispiel Piezoschwinger 18. Vorteilhaft ist es die Frequenz der Schwingungen der Schwingelemente 18 zu verstellen, so daß sich diese auf die Art der Aufzeichnungsflüssigkeit und die Tropfenfolge anpassen läßt. Durch die Schwingungen werden die an der Ablaufkante 1 entstehenden Flüssigkeitsfäden 6 gleichzeitig im Rhythmus der Schwingung in Flüssigkeitstropfen 7 zerlegt, die parallel nebeneinander und übereinander im freien Fall senkrecht nach unten fallen.

Ein gleiches Ergebnis läßt sich auch mit einem Schallgeber 19, etwa einem Lautsprecher mit entsprechender Frequenz und Leistung, wie in Figur 9 dargestellt, erreichen. Der Schallgeber 19 versetzt die die Strahlkaskade umgebende Luft und insbesondere die Luft an der Ablaufkante 8 an der die Flüssigkeitsfäden 6 entstehen in periodische Schwingungen, so daß die Fäden 7 über die gesamte Breite der Strahlkaskade gleichzeitig in Tropfen 7 aufgeteilt werden.

Bei den Flüssigkeitsspritzverfahren und auch bei der erfindungsgemäßen Strahlkaskade wird eine Informationsvorlage optisch, elektrisch oder auch magnetisch auf den Informationsinhalt abgefragt (gescannt), die Einzelinformationen bei optischer Abfrage optoelektrisch gewandelt, dann verstärkt und der Ablenkeinheit als elektrischer Impuls pro Information zugeführt. Natürlich ist auch eine Zwischenspeicherung auf einem Datenträger (Tonband,Lochstreifen etc) möglich, so daß die Informationsweitergabe auf der Strahlkaskade beliebig oft und zu jeder Zeit wiederholbar möglich ist.

Mit den als elektrischen Impulsen der Strahlkaskade zugeführten Informationen werden im allgemeinen die Tropfen ausgesondert, die nicht benötigt werden, um eine Information aufzuzeichnen. Bei einer Aussonderung der für die Information benötigten Tropfen entsteht aus einem positiven Bild ein'negatives Bild, was ebenfalls erwünscht sein kann.

In Figur 10 ist eine Ausführungsform der Tropfenablenkung für die Strahlkaskade dargestellt. Der homogene Flüssigkeitsfilm 5 läuft von der Ablauffläche 1 wie beschrieben als Flüssigkeitsfäden 6 ab und durchfällt eine Ladeelektrode 20. Im Tropfenbildungspunkt 21 wird eine elektrische Ladung influenziert. Beim weiteren Fall der Tropfen 7 erreichen diese ein elektrisches Ablenkfeld 22, welches informationsgemäß elektrisch beaufschlagt ist und so die für die Information benötigten Tropfen 7 frei auf den Datenträger 9 fallen läßt und die nicht benötigten Tropfen 7 ablenkt, so daß diese in einem Auffänger 23 gesammelt werden und als Aufzeichnungsflüssigkeit 4, wenn erforderlich nach Regeneration, dem Zulaufschlitz 2 der Strahlkaskade erneut zugeführt werden. In einer anderen Ausführungsform kann aber auch die Aufladung durch Influenz informationsgemäß moduliert werden und das ablenkende elektrische Feld 22 konstant gehalten werden. Auch sind Anordnungen denkbar, bei welchen die nicht abgelenkten Tropfen 7 aufgefangen und die abgelenkten Tropfen 7 auf den Datenträger 9 niedergelegt werden.

In Figur 11 ist eine Anordnung dargestellt, bei der die Information eine Luftdüse 24 so steuert, daß die nicht benötigten Tropfen 7 durch einen Luftstrahl in einen Auffänger 23 abgeblasen werden. Statt der Luftdüse kann auch eine elektromechanisch gesteuerte Blende zur Aussonderung der Tropfen oder zur Ableitung eines kontinuierlichen Luftstrahles verwendet werden (nicht dargestellt).

Bei der Verwendung von Flüssigkeiten mit magnetischen Teilchen kann statt eines elektrischen Feldes ein magnetisches Feld verwendet werden, um die nicht erwünschten Tropfen auszusondern. Figur 12 zeigt eine derartige Anordnung. Der Flüssigkeitsfilm 5 mit magnetisierten Teilchen (Pigmenten) verläßt die Strahlkaskade, wobei die Flüssigkeitstropfen 7 im freien Fall an einem Magnetkopf 25 vorbeifallen. Anschließend durchfallen die jetzt magnetisierten Tropfen 7 ein magnetisches Längsfeld 26 in welchem die nicht erwünschten Tropfen 7 einem Auffänger 23 zugeleitet werden. Die Einrichtung kann so arbeiten, daß einerseits eine konstante Magnetisierung durch den Magnetkopf 25 erfolgt und das magnetische Längsfeld informationsgemäß eine Ablenkung bewirkt oder andererseits daß durch den Magnetkopf 25 eine informationsgemäße Magnetisierung der Tropfen 7 erfolgt und hierbei das magnetische Längsfeld 26 konstant gehalten wird.

Besteht die Aufzeichnungsflüssigkeit 4 aus einer dielektrischen Flüssigkeit, die elektrisch permanent geladene farbgebende Pigmente enthält, wie sie zum Beispiel bei den elektrophotographischen Verfahren, die mit Flüssigtonern arbeiten,verwendet werden, (siehe zum Beispiel Elektrophotography, R.U.Schaffert, The Focal Press, London/New York (1965) Kapitel 2.M) so wird keine Aufladungselektrode benötigt, wie in Figur 13 dargestellt. Der permanent geladene Flüssigkeitfilm wird in Fäden 6 und Tropfen 7 aufgespalten und durchfällt Ablenkelektroden 27, die informationsgemäß aufgeladen sind. Je nach Ladung der Ablenkelektroden 27 werden die Tropfen dem Auffänger 23 oder dem Datenträger 9 zugeführt.

Figur 14 zeigt ein Verfahren für photoleitende Flüßigkeiten oder für Flüssigkeiten mit eingebetteten Photoleiterteilchen. Der ablaufende Flüssigkeitsfilm 5 wird bereits auf der Ablauffläche 1 mit einer elektrischen Ladung impulsweise homogen durch Coronarentladung mittels Corotron 28 versehen. Nach der Bildung der Tropfen 7 fallen diese an einer informationsgemäß gesteuerten Belichtungseinrichtung 29 vorbei, wobei diese aus einer Lichtquelle 32 einer Optik 31 und einem durch den Strahlengang geführten Bild 33 mit den Informationen besteht. Der aus der Belichtungseinrichtung 29 austretende Lichtstrahl bewirkt eine Umladung oder Entladung des Flüssigkeitstropfens 7. Die informationsgemäße dem Bild 33 entsprechende Aussonderung der nicht erwünschten Tropfen 7 erfolgt in einen Ablenkkondensator 30 in welchem ein konstantes elektrisches Ablenkfeld besteht. Ebenso ist auch die bildmäßige Beladung von Flüssigkeitstropfen 7 mit Hilfe von durch Coronarentladung erzeugten und beschleunigten elektrischen Ladungen möglich. Bei diesen Verfahren ist die Beladung nicht vom Tropfenbildungspunkt 21 abhängig.

1 Ablauffläche
2 Zulaufschlitz
3 Verteilerrohr
4 Aufzeichnungsflüssigkeit
5 homogener Flüssigkeitsfilm
6 Flüssigkeitsfäden
7 Flüssigkeitstropfen
8 Ablaufkante
9 Datenträger
10 Transporteinrichtung
11 Kerbrillen
12 Leitbleche kammartig aufgesetzt
13 Leitbleche gekrümmt
14 Ablauflöcher
15 hydrophobe Bereiche
16 hydrophile Bereiche
17 Gasstrahlen mit Verteilerrohr
18 Schwingelemente
19 Schallquellen
20 Ladeelektrode
21 Tropfenbildungspunkt
22 Ablenkfeld
23 Auffänger
24 Luftdüsen
25 Magnetkopf
26 Magnetisches Längsfeld
27 Ablenkelektroden
28 Corotron
29 Belichtungseinrichtung
30 Ablenkkondensator
31 Optik für Belichtungseinrichtung
32 Lichtquelle
33 Bild

## Patentansprüche

1) Verfahren zur Erzeugung multipler Flüssizkeitsfäden und Flüssigkeitstropfen zur Aufzeichnung von Informationen auf einen Datenträger, dadurch gekennzeichnet, daß
a) die Aufzeichnungsflüssigkeit (4) zur Erzeugung der Flüssigkeitsfäden (6) aus mindestens einem Zulaufschlitz (2) im oberen Teil einer geneigten Kaskadenablauffläche (1) austritt,
b) die Flüssigkeit (4) als Film über die Ablauffläche (1) abläuft und sich hierbei zu einem Film (5) homogenisiert,
c) der homogene Flüssigkeitsfilm (5) im unteren Bereich der gesamten Breite der Kaskadenablauffläche (1) in Flüssigkeitsfäden (6) zerlegt wird,
d) die Flüssigkeitsfäden (6) in Tropfen (7) zerlegt werden,
e) die Tropfen (7) zueinander parallel im freien Fall senkrecht nach unten fallen,
f) die informationsgemäß nicht erwünschten Tropfen (7) ausgesondert und einem Auffänger (23) zugeführt werden,
g) und die für die Information benötigten Tropfen (7) auf einen Datenträger (9) auftreffen, wobei der Datenträger (9) unter dem fallenden Tropfenvorhang durchbewegt wird.

2) Vorrichtung zur Durchführung des Verfahrens gemäß Anspruch 1 zur Erzeugung einer Vielzahl von Flüssigkeitsstrahlen und Flüssigkeitstropfen zur Aufzeichnung von Informationen auf einen bewegten Datenträger, dadurch gekennzeichnet, daß am oberen Ende einer geneigten Ablauffläche (1) mindestens ein quer zur Ablaufrichtung verlaufender Zulaufschlitz (2) mit einem darin befindlichen Verteilerrohr (3) zum gleichmäßigen Austritt einer Aufzeichnungsflüssigkeit (4) angeordnet ist, daß im unteren Bereich der geneigten Ablauffläche (1) Einrichtungen (11 bis 17) zur Aufspaltung des homogenen Flüssigkeitsfilmes (5) in Flüssigkeitsfäden (6) vorhanden sind, daß weitere Einrichtungen (18,19) zur Zerlegung der einzelnen Flüssigkeitsfäden (6) in Tropfen (7) vorgesehen sind, daß Vorrichtungen (20,22,23,24,25,26,27) zur Aussonderung und zum Auffangen der nicht für die Informationsaufzeichnung erwünschten Tropfen (7) zwischen Ablaufkante (8) und Datenträger (9) vorgesehen sind und daß eine Transporteinrichtung (10) vorgesehen ist, mit welcher der Datenträger (9) senkrecht zur Ablaufkante (8) der Ablauffläche (1) im wesentlichen waagerecht bewegbar ist.

3) Vorrichtung nach Anspruch 2, dadurch gekennzeichnet, daß die Ablauffläche (1) im oberen Bereich mit mehreren Zulaufschlitzen (2) für verschiedene Aufzeichnungsflüssigkeiten (4) versehen ist.

4) Vorrichtung nach Anspruch 2 und 3, dadurch gekennzeichnet, daß im unteren Bereich der geneigten Ablauffläche (1) Kerbrillen (11) zur Aufspaltung des homogenen Flüssigkeitsfilms (5) in Flüssigkeitsfäden (6) eingearbeitet sind.

5) Vorrichtung nach Anspruch 2 und 3, dadurch gekennzeichnet, daß im unteren Bereich der geneigten Ablauffläche (1) kammartige Leitbleche (12) aufgesetzt sind.

6) Vorrichtung nach Anspruch 5, dadurch gekennzeichnet, daß die kammartigen Leitbleche (13) in die Ablauffläche (1) eingelassen und nach oben gekrümmt sind.

7) Vorrichtung nach Anspruch 2 und 3, dadurch gekennzeichnet, daß im unteren Bereich der geneigten Ablauffläche (1) ein Leitblech eingelassen ist, welches nach oben gekrümmt und mit einer Vielzahl von Ablauflöchern (14) versehen ist.

8) Vorrichtung nach Anspruch 2 und 3, dadurch gekennzeichnet, daß im unteren Bereich der Ablauffläche (1) in Ablaufrichtung zur Aufspaltung des homogenen Flüssigkeitsfilmes (5) in Flüssigkeitsfäden (6) hydrophobe (15) und hydrophile (16) Bereiche vorgesehen sind.

9) Vorrichtung nach Anspruch 2 und 3, dadurch gekennzeichnet, daß zur Aufspaltung des homogenen Flüssigkeitsfilmes (5) in Flüssigkeitsfäden (6) ein Gasstrahler (17) mit Verteilerrohr vorgesehen ist.

10) Vorrichtung nach den Ansprüchen 2 bis 9, dadurch gekennzeichnet,'daß zur Zerlegung der einzelnen erzeugten Flüssigkeitsfäden (6). im Tropfen (7) unter der Ablauffläche (1) im unteren Bereich Elemente (18) angebracht sind, die periodische Schwingungen erzeugen.

11) Vorrichtung nach den Ansprüchen 2 bis 9, dadurch gekennzeichnet, daß zur Zerlegung der einzelnen Flüssigkeitsfäden (6) in Tropfen (7) Schallquellen (19) vorgesehen sind, die die Luft an der Ablaufkante (8) in periodische Schwingungen versetzen.

12) Vorrichtung nach den Ansprüchen 2 bis 11, dadurch gekennzeichnet, daß zur Aussonderung der nicht für die Informationsaufzeichnung benötigten Tropfen (7) in der Nähe der Tropfenentstehungspunkte (21) Ladeelektroden (20) zur Aufladung der Tropfen (7) durch Influenz und senkrecht darunter elektrische Felder (22) zur Ablenkung der Tropfen (7) angeordnet sind.

13) Vorrichtung nach den Ansprüchen 2 bis 11, dadurch gekennzeichnet, daß zur Aussonderung der nicht für die Informationsaufzeichnung benötigten Tropfen (7) informationsgemäß steuerbare Luftdüsen (24) angeordnet sind.

14) Vorrichtung nach den Ansprüchen 2 bis 11, dadurch gekennzeichnet, daß bei magnetisierbaren Aufzeichnungsflüssigkeiten (4) zur Aussonderung der nicht für die Informationsaufzeichnung benötigten Tropfen (7) Magnetköpfe (25) und darunter magnetische Längsfelder (26) angeordnet sind.

15) Vorrichtung nach den Ansprüchen 2 bis 11, dadurch gekennzeichnet, daß bei dielektrischen Aufzeichnungsflüssigkeiten (4) zur Aussonderung der nicht für die Informationsaufzeichnung benötigten Tropfen (7) entsprechend der Bildinformation (28) gesteuerte Ablenkelektroden (27) vorgesehen sind.

16) Vorrichtung nach den Ansprüchen 2 bis 11, dadurch gekennzeichnet, daß bei photoleitenden Aufzeichnungsflüssigkeiten (4) zur Aussonderung der nicht für die Informationsaufzeichnung benötigten Tropfen (7) ein Corotron (28) zur impulsweisen homogenen Aufladung über der Ablauffläche (1) angeordnet ist und zur Um- oder Entladung eine Belichtungseinrichtung (29) und zur Absonderung ein Ablenkkondensator (30) zwischen Ablaufkante (8) und Datenträger (9) angeordnet sind.
